# FASCICULE DE BREVET EUROPEEN

(11) **EP 0 822 534 B1**
(45) Date de publication et mention de la délivrance du brevet: **27.02.2002**
(21) Numéro de dépôt: 96600008.5
(22) Date de dépôt: 31.07.1996
(51) Int. Cl.: G09F 15/00, G09F 13/04

(54) **Marquises lumineuses publicitaires**
Werbeleuchtmarkisen
Illuminated advertising tents

(43) Date de publication de la demande: 04.02.1998
(73) Titulaire: PATENTA ANONYMI DIAFIMISTIKI KAI EMPORIKI ETAIREIA, 142 35 N. Ionia (GR)
(72) Inventeur: Dimou,Nikolaos, 145 62 Kifissia-Athens (GR)
(74) Mandataire: Koytoymanos, Xenofon

(56) Documents cités:
- WO-A-93/23634
- DE-A- 2 437 631

## Description

Cette invention consiste en une méthode et système de présentation et projection de messages publicitaires sur marquises de kiosques mais aussi sur les marquises des magasins, de cafés, sur les parasols des magasins et plus generalement tout endroit que l'on pourrait exploiter pour le profit commercial.

Auparavant, les messages publicitaires sur marquises consistaient seulement en une simple image graphique. Leur principal desavantage etait la difficulté de changer le message publicitaire. En effet pour changer de message publicitaire, il fallait changer completement de marquise ou bien d'une maniere ou d'une autre d'une facon complexe et chere. De plus cela exigait du temps considerable pour placer le nouveau message publicitaire.

Les avantages de cette invention sont la representation vivante et realiste des enseignes publicitaires utilisant la lumiere du jour ou artificielle et le remplacement instantané de cette representation grâce à la possibilité technique instantanée de rétranchement et de décollement de I' enseigne publicitaire et de replacement par une nouvelle, sans empécher I' objectif d' utilisation de la marquise. Ainsi, on réussit un remplacement immediat du message ou de l' enseigne publicitaire (lequel etait impossible jusqu' a présent sans changer entièrement la marquise) et une répresentation vivante par une mise en evidence de toutes les couleurs de l' enseigne publicitaire utilisant aux endroits adequats, la lumiere du jour ou artificielle. L' esthétique est completée par un faux plafond placé en dessous de la marquise.

La manière technique de cette méthode de presentation et de projection de publicites sur marquises est decrite en detail comme suit :

On choisit n 'importe quelle matière en plastique, pvc, tissu, gelatine etc, laquelle permet la penetration de la lumiere du jour ou artificielle et laquelle on decoupe et confectionne dans la forme desiré de la marquise (avec l' aide evidemment d' appuis metalliques, d' angles etc.). Ensuite , on place a l' intérieure (en dessous) de la marquise la lumière artificielle qui convient (lampes a néon, projecteurs etc.) et par conséquent, le soir, nous obtenons une marquise uniformement illuminée.
Par après, avec le moyen de support desire, on place une impression publicitaire en matiere quelconque, sur la marquise lumineuse ayant pour résultat la réalisation d' une marquise lumineuse avec publicité, publicité laquelle peut être changée très facilement en décollant le message publicitaire.

Un exemple connu d'une telle réalisation est illustré par le document WO-A-9 323 634, qui forme la base du préambule de la revendication indépendante.

Enfin, selon l'invention, nous completons la marquise par endessous d' un faux plafond en quelconque matière mais laissant passer la lumière ( de sorte que les imperfections internes de constructions ne se soient pas visibles etc.). Ainsi on réalise un faux plafond lumineux sur lequel on accolle ou on appuit, de différentes manières, des messages publicitaires.

## Revendications

1. Méthode de présentation de messages publicitaires sur marquises de forme quelconque et composées d'une feuille en matière plastique quelconque, mais laissant passer la lumière du jour ou artificielle, la feuille étant maintenue par une structure de soutien, comprenant une démarche consistant à placer sur la feuille des impressions publicitaires réalisées moyennant un ou plusieurs supports, en matière quelconque, sur les quels on imprime les messages publicitaires, ledits supports étant en suite posés par adhésion sur ladite feuille, une lumière artificielle étant placée à l'intérieur et en-dessous de la marquise, propre à réaliser un éclairage uniforme,
**caractérisé par le lait que**
on pose successivement un faux plafond à l'intérieur et en-dessous de.la source de lumière, le faux plafond faisant doublure de la marquise et laissant passer.la lumière,
**par le fait que**
d'autres supports des messages publicitaires imprimés sont faits adhérer sur le faux plafond,
**et par le fait que**
des moyens d'adhesion sont employés permettant ledits un ou plusieurs supports ansi que ledits autres supports d'être detachés et remplacés aisement et sans detériorer ladite feuille ni ledit faux plafond.

## Patentansprüche

1. Methode zur Praesentation von Werbemitteilungen auf Markisen jeglicher Form und bestehend aus einem Bogen aus welchem Kunststoff auch immer, die jedoch tageslicht- oder kunstlichtdurchlaessig ist. Der Bogen wird durch eine Stuetzkonstruktion zusammengehalten, die die Plazierung der Werbeschrift auf dem Bogen zwischen einer oder mehreren Stuetzen gestattet, aus egal welchem Material, auf die die Werbemitteilungen gedruckt werden, waehrend in der Folge die in Rede stehenden Stuetzen angeklebt auf der in Rede stehenden Stuetze plaziert werden. In Innern und unter der Markise wird kuenstliche Beleuchtung angebracht, geeignet, um gleichmaessige Beleuchtung zu geben,
die **dadurch gekennzeichnet** wird,
dass aufeinanderfolgend eine eingezogene Decke im Innern und unter der Lichtquelle plaziert wird, so dass die eingezogene Decke die Markise einsetzt und das Licht durchlaesst,
dadurch,
dass andere Stuetzen der gedruckten Werbemitteilungen auf die eingezogene Decke aufgeklebt werden,
und dadurch,
dass die Klebemittel so verwendet werden, dass sie es ermoeglichen, auf der einen bzw. den mehreren in Rede stehenden Stuetzen wie auch auf den anderen Stuetzen leicht losgeloest und ersetzt zu werden und ohne dass der in Rede stehende Bogen oder die in Rede stehende eingezogene Decke beschaedigt werden.

## Claims

1. Method for the presentation of advertising messages to be placed on ledges (eaves) of any shape whatsoever and consisting of a sheet of any plastic substance which allows the penetration of daylight or artificial light. The sheet is mounted on a supporting structure which allows for the installation of advertising printed matter on the sheet through one or more supports, of any material, on which are printed the advertising messages while further the supports in question are attached tightly to the sheet in question. Inside and below the ledge artificial lighting is installed providing uniform light,
**Which is characterized by the fact that**
A false ceiling is consecutively installed inside and below the source of light, replacing the ledge and allowing for light penetration.
**Also by the fact that**
Other supports of printed advertising messages are attached to the false ceiling and
**Also by the fact that**
The means of attachment are used in such as a way as to allow for the easy removal and replacement of the one or more supports in question as well as of the other supports in question without damaging the advertising panel or the ledge involved.
